# EUROPÄISCHE PATENTSCHRIFT

(11) **EP 2 027 368 B1**
(45) Veröffentlichungstag und Bekanntmachung des Hinweises auf die Patenterteilung: **06.01.2010**
(21) Anmeldenummer: 06753264.8
(22) Anmeldetag: 10.06.2006
(51) Int. Cl.: F01D 21/00, F01D 25/36

(54) **VERFAHREN ZUM BETREIBEN EINER FLUGGASTURBINE**
METHOD OF OPERATING A GAS TURBINE ENGINE
FONCTIONNEMENT D'UNE TURBINE À GAZ D'AVION

(43) Veröffentlichungstag der Anmeldung: 25.02.2009
(73) Patentinhaber: MTU Aero Engines GmbH, 80995 München (DE)
(72) Erfinder: GEIGER, Peter, 80997 München (DE)
(86) Internationale Anmeldenummer: PCT/DE2006/000996
(87) Internationale Veröffentlichungsnummer: WO 2007/140730

(56) Entgegenhaltungen:
- CH-A- 349 625
- DE-C- 524 329
- US-A1- 6 031 294

## Beschreibung

Die Erfindung betrifft ein Verfahren zum Betreiben eines Flugtriebwerks, nach dem Oberbegriff des Anspruchs 1.

Gasturbinen in Form von Flugtriebwerken verfügen über mehrere Baugruppen, so zum Beispiel über mindestens einen Verdichter, eine Brennkammer sowie mindestens eine Turbine. Im Betrieb der Gasturbine sind insbesondere die rotorseitigen Bauteile der oder jeder Turbine hohen Temperaturen ausgesetzt. Im Sinne des Standes der Technik kühlen beim bzw. nach dem Abstellen der Gasturbine die rotorseitigen Bauteile der oder jeder Turbine im Stillstand ab. Beim Abkühlen der rotorseitigen Bauteile einer Turbine im Stillstand bilden sich konvektionsbedingt an einer Unterseite und einer Oberseite unterschiedlicher Temperaturen aus. Bedingt durch diese unterschiedlichen Temperaturen an der Oberseite und der Unterseite des Rotors kann sich eine Krümmung desselben, ein sogenannter rotor bow, ausbilden. Die Krümmung des Rotors kann dabei so stark sein, dass rotorseitige Laufschaufeln an einem Gehäuse der Turbine sowie statorseitige Leitschaufeln an einer Nabe des Rotors zur Anlage kommen. In diesem Fall ist ein Wiederstarten der Gasturbine erst dann möglich, wenn sich nach einer längeren Abkühlzeit der rotor bow wieder zurückgebildet hat. Ansonsten würde bei einem Wiederstarten der Gasturbine dieselbe beschädigt werden.

Aus dem Dokument US 6 031 294 A ist ein Turbogenerator bekannt, bei dem eine Gasturbine einen elektrischen Generator antreibt. Der Generator ist auch als Motor betreibbar, so dass er zum Starten der Gasturbine verwendbar ist. Die Gasturbine weist einen wärmetauscher/ -speicher in Form eines sog. Rekuperators auf, welcher durch das Turbinenabgas aufgeheizt wird und Wärme an die Verdichterzuluft abgibt, um den Wirkungsgrad des Gasturbinenprozesses zu erhöhen. Nach dem Abstellen der Gasturbine kann sich ein Wärmestau im Rekuperatorbereich ergeben, welcher besonders für die elektrischen Komponenten des Generators schädlich sein kann. Zur Abhilfe wird vorgeschlagen, nach dem Abstellen der Gasturbine deren Rotor noch eine gewisse Zeit zu drehen, wobei der Generator im Motorbetrieb läuft, um einen Kühlluftstrom zu erzeugen.

Hiervon ausgehend liegt der vorliegenden Erfindung das Problem zu Grunde, ein neuartiges Verfahren zum Betreiben eines Flugtriebwerks zu schaffen.

Dieses Problem wird durch ein Verfahren gemäß Anspruch 1 gelöst.

Im Sinne der hier vorliegenden Erfindung wird vorgeschlagen, nach dem Abstellen des Flugtriebwerks den Rotor der jeweiligen Turbine für eine bestimmte Zeitdauer anzutreiben. Hierdurch kann eine gleichmäßige Abkühlung des Rotors der jeweiligen Turbine bewirkt bzw. etabliert werden. Bedingt dadurch, dass der Rotor der jeweiligen Turbine nach dem Abstellen der Gasturbine für eine bestimmte Zeitdauer drehend angetrieben wird, werden durch Konvektionen bedingt, unterschiedliche Temperaturen an der Unterseite sowie der Oberseite des Rotors vermieden, so dass die Ausbildung einer Rotorkrümmung bzw. eines rotor bows verhindert wird. Durch die Erfindung wird ein früheres Wiederstarten eines Flugtriebwerks nach einem Abstellen desselben ermöglicht.

Dabei treibt der oder jeder Generator nach dem Abstellen des Flugtriebwerks den Rotor der jeweiligen Turbine mit einer Drehzahl in der Größenordnung zwischen 0,1 U/min bis 10 U/min an.

Nach einer vorteilhaften Weiterbildung der Erfindung wird nach dem Abstellen zusätzlich eine Ölzirkulation bewirkt bzw. etabliert, um so eine Ölverkokung nach dem Abstellen des Flugtriebwerks zu verhindern.

Bevorzugte Weiterbildungen der Erfindung ergeben sich, ohne hierauf beschränkt zu sein, aus den unteransprüchen und der nachfolgenden Beschreibung.

Gasturbinen in Form von Flugtriebwerken verfügen über mehrere Baugruppen, nämlich über mindestens einen Verdichter, eine Brennkammer sowie mindestens eine Turbine. So sind aus dem Stand der Technik Gasturbinen bekannt, die über zwei Verdichter und zwei Turbinen verfügen. Hierbei handelt es sich dann um einen Niederdruckverdichter, einen Hochdruckverdichter, eine Hochdruckturbine sowie eine Niederdruckturbine. Des weiteren sind Gasturbinen mit drei Verdichtern sowie drei Turbinen bekannt, wobei es sich hierbei dann um einen Niederdruckverdichter, einen Mitteldruckverdichter, einen Hochdruckverdichter, eine Hochdruckturbine, eine Mitteldruckturbine sowie eine Niederdruckturbine handelt.

Jeweils ein Verdichter ist mit einer Turbine über eine Welle verbunden. Bei Gasturbinen mit zwei Verdichtern und zwei Turbinen ist die Hochdruckturbine mit dem Hochdruckverdichter und die Niederdruckturbine mit dem Niederdruckverdichter über jeweils eine Welle verbunden. Bei einer Gasturbine mit drei Verdichtern und drei Turbinen ist des weiteren die Mitteldruckturbine mit dem Mitteldruckverdichter über eine Welle gekoppelt. Aus dem Stand der Technik sind bereits Gasturbinen mit Generatoren bekannt, wobei die Generatoren der Erzeugung elektrischer Energie dienen. So kann zum Beispiel der Niederdruckturbine ein Generator zugeordnet sein, der im Betrieb der Gasturbine der Niederdruckturbine Leistung entnimmt und hieraus elektrische Energie erzeugt. Die von dem Generator erzeugte elektrische Energie wird dann zum Betreiben von Anbauaggregaten der Gasturbine bzw. zum Betreiben sonstiger elektrischer Einrichtungen verwendet.

Im Sinne der hier vorliegenden Erfindung wird vorgeschlagen, nach dem Abstellen der Gasturbine den Rotor der oder jeder Turbine für eine bestimmte Zeitdauer drehend anzutreiben, um hierdurch eine gleichmäßige Abkühlung der rotorseitigen Baugruppen des jeweiligen Turbinenrotors zu ermöglichen. Dabei wird im Sinne der Erfindung der oder jeder Generator, der im Betrieb der Gasturbine der Erzeugung elektrischer Energie dient, nach dem Abstellen der Gasturbine als Motor verwendet und demnach im Motorbetrieb betrieben. Der oder jeder Generator wandelt dann im Motorbetrieb elektrische Energie in mechanische Energie zum Antreiben des jeweiligen Turbinenrotors, wobei der jeweilige Turbinenrotor mit einer relativ geringen Drehzahl angetrieben wird. Es liegt dabei im Sinne der hier vorliegenden Erfindung, das der jeweilige Turbinenrotor mit einer Drehzahl in der Größenordnung zwischen 0,1 U/min bis 10 U/min, vorzugsweise in einer Größenordnung von 0,2 U/min bis 5 U/min, angetrieben wird.

Ist zum Beispiel der Niederdruckturbine einer Gasturbine ein Generator zur Erzeugung elektrischer Energie zugeordnet, so wird im Sinne der hier vorliegenden Erfindung nach dem Abstellen der Gasturbine der Generator der Niederdruckturbine im Motorbetrieb betrieben, um den Rotor der Niederdruckturbine bzw. die rotorseitigen Bauteile der Niederdruckturbine für eine bestimmte Zeitdauer anzutreiben bzw. zu drehen. Hierdurch kann eine gleichmäßige Abkühlung der rotorseitigen Baugruppen der Niederdruckturbine bewirkt werden. Unterschiedliche Temperaturen an einer Oberseite sowie einer Unterseite der rotorseitigen Baugruppen der Niederdruckturbine können vermieden werden. Ebenso ist es möglich, den Rotor einer Mitteldruckturbine sowie einer Hochdruckturbine nach dem Abstellen der Gasturbine durch einen der jeweiligen Turbine zugeordneten Generator für eine vorbestimmte Zeitdauer anzutreiben.

Es liegt weiterhin im Sinne der hier vorliegenden Erfindung, dass nach dem Abstellen der Gasturbine zusätzlich eine Ölzirkulation im Schmiersystem der jeweiligen Turbine etabliert wird, um so eine Ölverkokung nach dem Abstellen der Gasturbine zu verhindern. Die Ölzirkulation kann zum Beispiel dadurch bewirkt werden, dass der oder jeder Generator nach dem Abstellen der Gasturbine auch eine Ölpumpe antreibt, um so die Ölzirkulation zu bewirken. Alternativ kann der durch den Generator angetriebene Turbinenrotor eine Ölzirkulation bewirken, in dem zum Beispiel dem Rotor zugeordnete Rippen im Bereich eines Lagersumpfes einer Rotorlagerung einen Pumpeffekt bewirken und so eine Ölzirkulation hervorrufen. In jedem Fall wird jedoch durch eine nach dem Abstellen der Gasturbine bewirkte Ölzirkulation eine Überhitzung des Öls verhindert und so eine Ölverkokungsgefahr reduziert.

Bei der Wartung bzw. Inspektion einer Gasturbine kann der oder jeder Generator ebenfalls im Motorbetrieb betrieben werden, um so zur Wartung bzw. Inspektion die rotorseitigen Baugruppen der jeweiligen Turbine zu drehen. Hierdurch kann die Inspektion von rotorseitigen Laufschaufeln, zum Beispiel beim sogenannten Boroskopieren, erleichtert werden.

## Patentansprüche

1. Verfahren zum Betreiben eines Flugtriebwerks mit mindestens einem Verdichter, einer Brennkammer und mindestens einer Turbine,
**dadurch gekennzeichnet,**
**dass** nach dem Abstellen des Flugtriebwerks ein Rotor der oder jeder Turbine für eine bestimmte Zeitdauer angetrieben wird, um hierdurch eine gleichmäßige des Rotors zu bewirken, wobei der Rotor der jeweiligen mit einer Drehzahl in der Größenordnung zwischen 0,1 U/min bis 10 U/min angetrieben wird.

2. Verfahren nach Anspruch 1,
**dadurch gekennzeichnet,**
**dass** nach dem Abstellen des Flugtriebwerks der Rotor der jeweiligen Turbine mit einer Drehzahl in der Größenordnung zwischen 0,2 U/min bis 5 U/min angetrieben wird.

3. Verfahren nach Anspruch 1 oder 2,
**dadurch gekennzeichnet,**
**dass** nach dem Abstellen eine Ölzirkulation bewirkt bzw. etabliert wird, um so eine Ölverkokung nach dem Abstellen des Flugtriebwerks zu verhindern.

## Claims

1. A method for operating an aircraft engine having at least one compressor, a combustion chamber and at least one turbine,
**characterised in that**
after the shut-down of the aircraft engine a rotor of the or each turbine is driven for a certain period of time in order to effect hereby uniform cooling of the rotor, wherein the rotor of the respective turbine is driven at a speed of the order of magnitude of between 0.1 rpm and 10 rpm.

2. A method according to claim 1,
**characterised in that**
after the shut-down of the aircraft engine the rotor of the respective turbine is driven at a speed of the order of magnitude of between 0.2 rpm and 5 rpm.

3. A method according to claim 1 or 2,
**characterised in that**
after the shut-down oil-circulation is effected or established in order to prevent oil-coking after the shut-down of the aircraft engine.

## Revendications

1. Fonctionnement d'un groupe motopropulseur avec au moins un compresseur, une chambre de combustion et au moins une turbine, **caractérisé en ce qu'**après l'arrêt du groupe motopropulseur, un rotor de la ou de chaque turbine est entraîné pour une durée déterminée afin de provoquer par là-même un refroidissement uniforme du rotor, le rotor de la turbine respective étant entraîné à une vitesse de rotation comprise entre 0,1 et 10 tr/min.

2. Fonctionnement selon la revendication 1,
**caractérisé en ce qu'**après l'arrêt du groupe motopropulseur, le rotor de la turbine respective est entraîné à une vitesse de rotation comprise entre 0,2 et 5 tr/min.

3. Fonctionnement selon la revendication 1 ou 2, **caractérisé en ce qu'**après l'arrêt, une circulation d'huile est provoquée ou établie afin d'empêcher ainsi un cokage de l'huile après l'arrêt du groupe motopropulseur.
